# EUROPÄISCHE PATENTSCHRIFT

(11) **EP 2 751 017 B1**
(45) Veröffentlichungstag und Bekanntmachung des Hinweises auf die Patenterteilung: **16.08.2017**
(21) Anmeldenummer: 12737476.7
(22) Anmeldetag: 19.06.2012
(51) Int. Cl.: B67C 3/02, B67C 3/22, B67C 3/28

(54) **BEHÄLTERBEHANDLUNGSMASCHINE**
CONTAINER TREATING MACHINE
MACHINE DE TRAITEMENT DE CONTENANTS

(30) Priorität: 30.08.2011 DE 102011111483
(43) Veröffentlichungstag der Anmeldung: 09.07.2014
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2012/002575
(87) Internationale Veröffentlichungsnummer: WO 2013/029704

(56) Entgegenhaltungen:
- WO-A1-2012/013255
- GB-A- 2 036 703
- US-A- 2 813 555
- US-A- 3 073 090
- US-A1- 2005 045 244
- US-A1- 2007 034 281

## Beschreibung

Die Erfindung bezieht sich auf eine Behälterbehandlungsmaschine gemäß Oberbegriff Patentanspruch 1.

Bekannt sind u.a. Behälterbehandlungsmaschinen in Form von Maschinen zum Reinigen und/oder Sterilisieren von Behältern sowie in Form von Füllmaschinen oder Füllsystemen zum Füllen von Behältern mit einem fließfähigen oder flüssigen Füllgut.

Bekannt ist bei Behälterbehandlungsmaschinen in Form von Füllmaschinen insbesondere auch, den jeweiligen Füllprozess bzw. dessen Füllphase, in der das Füllgut gesteuert durch wenigstens ein Flüssigkeitsventil in den betreffenden Behälter eingeleitet wird, durch die Füllhöhe bestimmende Sonden zu steuern, die an Füllelementen der Füllmaschine vorgesehen beim Füllen in den betreffenden Behälter durch dessen Behälteröffnung hineinreichen. Diese Sonden sind dann beispielsweise elektrische Füllstandssonden mit wenigstens einem Sondenkontakt, der dann, wenn er in den beim Füllen im Behälter aufsteigenden Füllgutspiegel eintaucht, ein das Schließen des Flüssigkeitsventils bewirkendes oder mit Verzögerung einleitendes Sondensignal liefert, so dass der jeweilige Soll-Füllstand- oder die Soll-Füllhöhe im Behälter erreicht ist. Die Füllhöhe bestimmende Sonden sind auch Rückgasrohre, über die beim Füllen des in Dichtlage mit dem Füllelement angeordneten Behälters das vom Füllgut aus dem Behälterinnenraum verdrängte Rückgas abgeleitet wird. Nach dem Eintauchen des jeweiligen Rückgasrohres in den im Behälter aufsteigenden Flüssigkeitsspiegel wird der weiteren Zufluss des Füllgutes in den Behälterinnenraum bei Soll-Füllstand- oder Soll-Füllhöhe dadurch beendet, dass das Abführen des Rückgases aus dem Behälter über das Rückgasrohr unterbrochen ist. Bei allen bekannten Füllsystemen mit Rückgasrohr erfolgt das Schließen des jeweiligen Füllelementes bzw. des Flüssigkeitsventils zwangsläufig erst nach einem mehr oder weniger langen Zeitintervall und an einer vorgegebenen Position oder Winkelposition der Bewegung des umlaufenden Transportelementes, obwohl die Sollfüllhöhe längst erreicht ist. Diese Verfahrensweise hat erhebliche Nachteile. So besteht die Gefahr, dass es in dem Zeitintervall zwischen dem Erreichen des Soll-Füllstandes oder der Soll-Füllhöhe und dem Schließen des Flüssigkeitsventil durch Störungen zu einem Überfüllen des betreffenden Behälters kommt, beispielsweise bedingt durch Druckschwankungen und/oder durch plötzliche Änderungen der Umlaufgeschwindigkeit des Transportelementes und/oder durch Erschütterungen usw. Weiterhin lässt sich vielfach nicht vermeiden, dass das Füllgut nach dem Eintauchen des Rückgasrohres in den Füllgutspiegel des Füllgutes noch weit im Rückgasrohr bzw. in dessen Rückgaskanal aufsteigt. Hierdurch ist es dann erforderlich, das Rückgasrohr am Ende der eigentliche Füllphase in den betreffenden Behälter zu Entleeren, um ein Abtropfen des Füllgutes nach dem Abnehmen des gefüllten Behälters von dem Füllelement zu vermeiden. Die für das Entleeren des Rückgasrohres benötigte Zeit beeinträchtigt u.a. die Leistung der Füllmaschine bzw. des Füllsystems (gefüllte Behälter je Zeiteinheit). Weiterhin besteht die Gefahr, dass Kontaminationen bedingt durch einen kontaminierten Behälter in nachfolgend gefüllte Behälter verschleppt werden.

Bekannt ist es auch die Füllhöhe bestimmende Sonden, nämlich elektrische Füllstandssonden oder Rückgasrohre zur Einstellung der Füllhöhe bzw. des Füllstandes axial höhenverstellbar auszubilden.

Bekannt ist weiterhin (DE 42 37 044 A1), Rückgasrohre auch als elektrische Füllstandssonde auszubilden, d.h. an der Rohrinnenseite bzw. innerhalb des Rückgaskanales des Rückgasrohres mit elektrischen Sondenkontakten zu versehen, die nach dem Ansprechen, d.h. nach dem Eintauchen Rückgasrohres in den Füllgutspiegel und nach dem Aufsteigen des Füllgutes im Rückgaskanal ein elektrisches Sondensignal generieren. Die Sondenkontakte bzw. die von diesen erzeugten elektrischen Signale dienen dabei dazu, den jeweiligen Füllstand innerhalb eines Behälters anzuzeigen.

Bekannt ist weiterhin (DE 20 2013 676 U) Rückgasrohre an ihrem unteren Ende bzw. im Bereich der dortigen Öffnung ihres Rückgaskanals mit seitlichen Ausnehmungen oder Durchbrüchen zu versehen, um am Ende des Füllens bzw. der Füllphase den zeitlichen Verlauf des Füllprozesses zu beeinflussen, und zwar ab dem Zeitpunkt, an dem der beim Füllen im Behälter aufsteigende Füllgutspiegel den unteren Rand des Rückgasrohres erreicht hat.

Aus der US 2,813,555 ist eine Behandlungsmaschine gemäß dem Oberbegriff des Anspruchs 1 bekannt. Unter "Druckfüllen" ist im Sinne der Erfindung allgemein ein Füllverfahren zu verstehen, bei dem der jeweils zu füllende Behälter in Dichtlage gegen das Füllelement anliegt und in der Regel vor der eigentlichen Füllphase, d.h. vor dem Öffnen des Flüssigkeitsventils über wenigstens einen gesteuerten, im Füllelement ausgebildeten Gasweg mit einem unter Druck stehenden Spanngas (Inertgas bzw. CO2-Gas) vorgespannt wird, welches dann während des Füllens von dem dem Behälter zufließenden Füllgut zunehmend als Rückgas aus den Behälterinnenraum verdrängt wird, und zwar ebenfalls über wenigstens einen gesteuerten, im Füllelement ausgebildeten Gasweg. Dieser Vorspannphase können weitere Behandlungsphasen vorausgehen, beispielsweise ein Evakuieren und/oder ein Spülen des Behälterinnenraums mit einem Inertgas, z.B. CO2-Gas usw., und zwar ebenfalls über die im Füllelement ausgebildeten Gaswege.

Unter "druckloses Füllen" ist im Sinne der Erfindung allgemein ein Füllverfahren zu verstehen, bei dem der zu füllende Behälter vorzugsweise mit seiner Behältermündung ebenfalls in Dichtlage gegen das jeweilige Füllelement anliegt und der Behälterinnenraum vor der eigentlichen Füllphase, d.h. vor dem Öffnen des Flüssigkeitsventils über gesteuerte, im Füllelement ausgebildete Gaswege vorbehandelt wird, beispielsweise evakuiert und/oder mit einem Inertgas, beispielsweise CO2-Gas gespült wird, wobei dann das während des Füllens von dem dem Behälter zufließenden Füllgut zunehmend verdrängte Gas als Rückgas über wenigstens einen gesteuerten, im Füllelement ausgebildeten Gasweg aus den Behälterinnenraum abgeführt wird.

Unter "Freistrahlfüllen" ist im Sinne der Erfindung ein Verfahren zu verstehen, bei dem das flüssige Füllgut dem zu befüllenden Behälter in einem freien Füllstrahl zuströmt, wobei der Behälter mit seiner Behältermündung oder -öffnung nicht am Füllelement anliegt, sondern von dem Füllelement bzw. von einem dortigen Füllgutauslass beabstandet ist. Wesentliches Merkmal dieses Verfahrens ist auch, dass die aus dem Behälter während des Füllprozesses vom flüssigen Füllgut verdrängte Luft nicht in das Füllelement bzw. in einen dort ausgebildeten, Gas führenden Bereich oder Kanal gelangt, sondern frei in die Umgebung strömt.

Unter "Trinoxrohr" ist im Sinne der Erfindung eine beim Füllen in die Behälter hineinreichende rohrförmige Sonde zu verstehen, die bei dem sogenannten Trinox-Verfahren Verwendung findet. Bei diesem Verfahren erfolgt zunächst ein geringfügiges Überfüllen des jeweiligen Behälters unter Fülldruck. Zum Entfernen des überfüllten Füllgutes wird dann in einer Füllhöhen-Korrekturphase ein steriles Inertgas, beispielsweise CO2, mit einem Druck, der oberhalb des Fülldruckes bzw. des im Füllgutkessen herrschenden Druckes liegt, in einen Kopfraum des Behälters eingelassen, so dass das Füllgut bedingt durch den Überdruck dieses Inertgases durch die Sonde bzw. deren Sondenkanal zurück in den Füllgutkessel gedrückt wird, bis sich die Sondenöffnung außerhalb des Füllgutes befindet und damit die Soll-Füllhöhe erreicht ist.

"In Dichtlage mit dem Füllelement befindlicher Behälter" bedeutet im Sinne der Erfindung, dass der jeweils zu füllende Behälter in der dem Fachmann bekannten Weise mit seiner Behältermündung dicht an das Füllelement bzw. an eine dortige, die wenigstens eine Abgabeöffnung des Füllelementes umgebende Dichtung angepresst anliegt.

"Behälter" sind im Sinne der Erfindung insbesondere Dosen und Flaschen aus Metall, Glas und/oder Kunststoff, aber auch andere Packmittel, die zum Abfüllen von flüssigen oder viskosen Produkten für ein Druckfüllen oder für ein druckloses Füllen geeignet sind.

"Kopfraum" der Behälter ist im Sinne derjenige Teil des Behälterinnenraumes unterhalb der Behälteröffnung, der nach dem Füllen nicht von dem Füllgut eingenommen ist.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

"Behälterbehandlungsmaschinen" im Sinne der Erfindung sind u.a. Füllmaschinen zum Füllen von Behältern mit einem flüssigen Füllgut. Behälterbehandlungsmaschine im Sinne der Erfindung sind aber auch ganz allgemein Maschinen anderer Art zum Behandeln von Behältern, insbesondere Maschinen zum Reinigen von Behältern, beispielsweise Rinser, und/oder Maschinen zum Sterilisieren von Behältern, beispielsweise Maschinen in Form von Sterilisatoren, insbesondere auch solchen, bei denen die Sterilisation der Behälter durch deren Behandlung mit einem ein Sterilisationsmittel aufweisenden gas- und/oder dampfförmigen Medium, beispielsweise mit einem H2O2-haltigen gas- und/oder dampfförmigen Medium erfolgt.

Für die Durchführung der jeweiligen Behandlung sind an den Behandlungspositionen unterschiedliche Funktionselemente erforderlich, die an die Art der Behandlung angepasst sind, insbesondere
Funktionselemente, mit denen eine für die Behandlung notwendige Relativbewegung zwischen dem jeweiligen Behälter und einem Behandlungsblock zum Zu- und/oder Abführen von Behandlungsmedien in bzw. aus den Behältern erreicht wird, Funktionselemente zur Steuerung des Zu- und/oder Abführens der Behandlungsmedien,
Funktionselemente in Form von Sensoren und/oder Messsystemen zur Steuerung und/oder Überwachung der jeweiligen Behandlung, insbesondere auch der Menge des jeweils zugeführten und/oder abgeführten Behandlungsmediums, beispielsweise auch Drucksensoren zur Messung und/oder zur Überwachung des Innendrucks der Behälter bei der Behandlung, und
Funktionselemente in Form von beim Füllen in die Behälter hineinreichenden, die Füllhöhe oder den Füllstand bestimmenden Sonden, wie elektrische Füllstandssonden und/oder rohrförmige Sonden, wie Rückgasrohre oder TrinoxRohre, die auch zum Einbringen eines Inertgas (z.B. CO2-Gases) in den Kopfraum des jeweils gefüllten Behälters dienen können, und zwar zum Verdrängen von Sauerstoff aus diesem Kopfraum durch gesteuertes Aufschäumen des Füllgutes.

"Die Füllhöhe bestimmende Sonden" sind im Sinne der Erfindung also insbesondere elektrische Füllstandssonden mit wenigstens einem elektrischen Sondenkontakt und/oder rohrförmige Sonden, wie Rückgasrohre oder Trinoxrohre, und/oder rohrförmige Sonden, wie Rückgasrohre oder Trinoxrohre, mit wenigstens einem elektrischen Sondenkontakt.

Behandlungsmedien sind u.a. das in die Behälter beim Füllen eingebrachte Füllgut und/oder flüssige und/oder gasförmige und/oder dampfförmige Medien, die in die Behälter beim Füllen, Reinigen und/oder Sterilisieren eingebracht und/oder aus diesen ausgebracht werden, insbesondere zur Vorbehandlung beim Füllen verwendete Medien, beim Füllen oder Entlasten aus den Behältern verdrängtes bzw. abgeleitetes Rückgas, Reinigungs- und/oder Sterilisationsmedien usw.
Bei einer Vielzahl von Behandlungspositionen an dem jeweiligen umlaufenden Transportelement, beispielsweise an dem umlaufenden Rotor, einer Behandlungsmaschine bedeutet dies bisher einen hohen konstruktiven und steuerungstechnischen Aufwand, da sämtliche für die Behandlung erforderlichen Funktionselemente für jede Behandlungsposition gesondert vorgesehen sind und angesteuert werden.
Aufgabe der Erfindung ist es, eine Behälterbehandlungsmaschine aufzuzeigen, die ohne Einbußen hinsichtlich der Qualität der Behandlung eine erhebliche Reduzierung des konstruktiven, montage- und steuerungstechnischen Aufwandes ermöglicht. Zur Lösung dieser Aufgabe ist eine Behälterbehandlungsmaschine entsprechend dem Patentanspruch 1 ausgebildet. In der Behälterbehandlungsmaschine sind jeweils wenigstens zwei Behandlungspositionen an jeweils einem Behandlungsblock ausgebildet, der dann bevorzugt als komplette und voll funktionsfähige Baueinheit vorgefertigt an dem Transportelement, beispielsweise an dem Rotor der Behandlungsmaschine montiert wird und im Bedarfsfalle, beispielsweise bei einem Fehler als komplette Baueinheit ausgetauscht werden kann. Auch dies trägt entscheidend zu einer Reduzierung des Fertigungsaufwandes bei der Herstellung der jeweiligen Behandlungsmaschine bei.
Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in schematischer Darstellung eine Draufsicht auf eine Behälterbehandlungsmaschine umlaufender Bauart in Form einer Füllmaschine mit einer Vielzahl von Behandlungsstellen oder -positionen, die am Umfang eines um eine Maschinenachse umlaufend antreibbaren Rotors vorgesehen sind;
- Fig. 2: in einer perspektivischen Teildarstellung den Rotor der Behälterbehandlungsmaschine der Figur 1 mit mehreren, am Umfang des Rotors vorgesehenen, jeweils zwei Behandlungspositionen bildenden Behandlungsblöcken, zusammen mit zugehörigen Behälterträgern und auf diesen angeordneten Behältern,
- Fig. 3: in einer sehr vereinfachten schematischen Darstellung einen der Behandlungsblöcke der Behälterbehandlungsmaschine der Figur 1;
- Fig. 4 und 5: jeweils in schematischer Darstellung einen Behandlungsblock einer Behandlungsmaschine gemäß der Erfindung;
- Fig. 6: in vereinfachter Darstellung zwei zu einer Steuerventilanordnung zusammengefasste pneumatisch betätigbare Steuerventile bzw. Gaszylindern der Behandlungsblöcke;
- Fig. 7 und 8: in vereinfachter Schnittdarstellung das untere Ende einer die Füllhöhe des Füllgutes in dem jeweiligen Behälter bestimmende Sonde im Schnitt sowie in Ansicht von unten;
- Fig. 9: in einem Zeitdiagramm das Öffnen und Schließen des Flüssigkeitsventils der Füllelemente der Behälterbehandlungsmaschine.

Die in den Figuren allgemein mit 1 bezeichnete Behälterbehandlungsmaschine ist als Füllmaschine ausgeführt und dient zum Füllen von Behältern 2, beispielsweise in Form von Flaschen, mit einem flüssigen Füllgut. Die Behälterbehandlungsmaschine 1 ist weiterhin als Maschine umlaufender Bauart ausgebildet, und zwar mit einem um eine vertikale Maschinenachse in Richtung des Pfeils A umlaufend antreibbaren Rotor 3, an dessen Umfang eine Vielzahl von Behandlungspositionen 4a und 4b in Form von Füllstellen gebildet ist. Diese sind in gleichmäßigen Winkel- und Teilungsabständen um die vertikale Maschinenachse verteilt, in demselben radialen Abstand von der Maschinenachse und auf demselben Niveau vorgesehen, und zwar derart, dass in Rotordrehrichtung A jeweils auf jede Behandlungsposition 4a eine Behandlungsposition 4b und auf jede Behandlungsposition 4b eine Behandlungsposition 4a folgen.

Am Umfang des Rotors 3 bzw. eines ringartigen die vertikale Maschinenachse M konzentrisch umschließenden und mit dem Rotor 3 umlaufenden Rotorelementes 3.1 sind in gleichmäßigen Winkel- und Teilungsabständen um die vertikale Maschinenachse verteilt, in dem selben radialen Abstand von der Maschinenachse und auf dem selben Niveau Behandlungsblöcke 5 vorgesehen. Die Behandlungsblöcke 5 schließen dicht oder im Wesentlichen dicht aneinander an und bilden jeweils eine Behandlungsposition 4a und eine Behandlungsposition 4b. Die Behandlungsblöcke 5 sind weiterhin jeweils voll funktionsfähig vormontierte Baueinheiten, die bei der Fertigung der Behandlungsmaschine 1 als solche am Rotor 3 rotiert und bei einem eventuellen Defekt auch ohne großen Zeitaufwand ausgetauscht werden können.

Jedem Behandlungsblock 5 ist am Rotor 3 ein für die beiden Behandlungspositionen 4a und 4b gemeinsamer Behälterträger 6 mit einem gemeinsamen Hubelement 7 (Druckzylinder) zugeordnet. Der Behälterträger 6 ist bei der dargestellten Ausführungsform als ein im Wesentlichen rechteckförmiger Behältertragteller ausgebildet, welcher mit seinen längeren Rechteckseiten tangential zur kreisförmigen Umlaufbahn des Rotors 3 orientiert ist und auf welchem die mit ihren Achsen vertikal orientierten Behälter 2 mit ihrem Behälterboden aufstehend angeordnet sind. Jeder Behälterträger 6 ist synchron mit der Drehbewegung des Rotors 3 mit seinem Hubelement 7 und gesteuert über eine Kurvenrolle 7.1, die mit wenigstens einer nicht dargestellten Steuerkurve zusammenwirkt, in vertikaler Richtung entsprechend dem Doppelpfeil B aufbewegbar und gegen die Wirkung des Hubelementes 7 ab bewegbar.

Zum Halten und Zentrieren der Behälter 2 im Bereich ihrer Behältermündung 2.1 weist jeder Behandlungsblock 5 zwei Zentriertulpen 8 auf. Von diesen Zentriertulpen 8, die ebenfalls in gleichmäßigen Winkel- und Teilungsabständen um die vertikale Maschinenachse verteilt vorgesehen sind, sind eine Zentriertulpe 8 der Behandlungsposition 4a und eine Zentriertulpe 8 einer Behandlungsposition 4b zugeordnet. Die unterhalb der Behandlungsblöcke 5 angeordneten Zentriertulpen 8 sind bei der dargestellten Ausführungsform jeweils am unteren Ende zweier Führungsstangen 9 gehalten, die mit ihrer Längserstreckung parallel zur Maschinenachse orientierten und an ihrem oberen, über die Behandlungsblöcke 5 vorstehenden Enden mit Kurvenrollen 10 versehen sind, welche für ein mit der Drehbewegung des Rotor 3 synchron gesteuertes Anheben und Absenken (Doppelpfeil C) mit wenigstens einer nicht dargestellten Steuerkurve zusammenwirken. Die Führungsstangen 9 für die beiden einem Behandlungsblock 5 zugeordneten Zentriertulpen 8 sind an diesem bzw. an einem beispielsweise mehrteiligen Gehäuse 11 dieses Behandlungsblocks 5 geführt, und zwar die beiden Führungsstangen 9 für die der Behandlungsposition 4a zugeordnete Zentriertulpe 8 an der bezogen auf die Rotordrehrichtung A nacheilenden Seite des Gehäuses 11 und die Führungsstangen 9 der der Behandlungsposition 4b zugeordneten Zentriertulpe 8 an der bezogen auf die Rotordrehrichtung A vorauseilende Seite des Gehäuses 11.

Bei einer alternativen Ausführungsform, können die beiden Zentriertulpen auch in einem gemeinsamen Halterahmen angeordnet werden. Die für die Flaschenzentrierung erforderliche Auf- und Abwärtsbewegung erfolgt in diesem Fall dann für beide Zentriertulpen über eine gemeinsame Bewegungsrolle.

Da es bei dieser Art von doppelter Flaschenanpressung bei abweichenden Höhen (Toleranzen) der beiden Flaschen dazu käme, dass nur die größte Flasche in einen definierten Anpress- und Dichtzustand gebracht werden kann, müssen im Flaschenteller oder innerhalb der Zentriertulpe flexible Kompensationselemente, wie bspw. Federn oder Gummipolster, angeordnet werden.

Die leeren Behälter 2 werden an einem Behältereinlauf 1.1 der Behandlungsmaschine 1 auf die in ihre untere Position abgesenkten Behälterträger 6 übergeben und die gefüllten Behälter 2 werden an einem Behälterauslauf 1.2 der Behandlungsmaschine 1 von den in ihre untere Position abgesenkten Behälterträger 6 entnommen. Um hierbei eine sichere Übergabe der Behälter 2 und dabei vor allem auch ein Kippen der Behälter 2 zuverlässig zu vermeiden, sind bei der dargestellten Ausführungsform die Zentriertulpen 8 jedes Behandlungsblocks 5 eigenständige und dabei insbesondere eigenständig gesteuerte Funktionselemente.

Entsprechend der erfindungsgemäßen Ausführung der Behandlungsmaschine 1 als Füllmaschine sind in dem jeweiligen Behandlungsblock 5 bzw. in dessen Gehäuse 11 zwei Flüssigkeitskanäle 12 vorgesehen, die jeweils an der Unterseite des Behandlungsblocks 5 an einer Füllgutabgabeöffnung 13 (Ringspalt) münden, über die während der eigentlichen Füllphase das Füllgut dem jeweiligen Behälter 2 über dessen Behälteröffnung 2.1 zufließt. Insbesondere bei einem Druckfüllen liegen die beiden mit dem jeweiligen Behälterträger 6 angehobenen Behälter 2 zumindest während der Füllphase mit ihrer Behältermündung 2.1 über die jeweilige Zentriertulpe 8 und dort vorgesehene Dichtungen in Dichtlage gegen einen die Füllgutabgabeöffnung 13 umgebenden Bereich des jeweiligen Behandlungsblockes 5 an. Bei einem Freistrahlfüllen sind die Behälter 2 mit ihrer Behältermündung 2.1 von dem Behandlungsblock 5 beabstandet.

In jedem Flüssigkeitskanal 12 ist ein gesondertes und eigenständig steuerbares Flüssigkeitsventil 14 vorgesehen, welches am Beginn der Füllphase geöffnet und am Ende der Füllphase geschlossen wird. Am Rotor 3 ist ein Ringkessel 15 vorgesehen, der während des Füllbetriebes unter Ausbildung eines oberen Gasraumes und eines unteren vom Füllgut eingenommenen Flüssigkeitsraumes mit dem Füllgut teilgefüllt ist. Mit dem Flüssigkeitsraum des Kessels 15 sind die Flüssigkeitskanäle 12 sämtlicher Behandlungsblöcke 5 verbunden.

Das Füllen der Behälter 2 erfolgt bei der dargestellten Ausführungsform füllhöhengesteuert, d.h. veranlasst durch das Sondensignal einer jeder Behandlungsposition 4a und 4b eigenständig zugeordneten Sonde 16, die während der Füllphase in ihrer Ausbildung als elektrische Füllstandssonde mit einem einen Sondenkontakt aufweisenden Sondenende und/oder in ihrer Ausbildung als rohrförmige Sonde mit einem eine Rohröffnung aufweidenden Sondenende durch die Behältermündung 2.1 in den Innenraum des jeweiligen Behälters 2 hineinreicht.

Die Sonden 16 sind axial in einer Achsrichtung parallel zur Maschinenachse bewegbar (Doppelpfeil D), beispielsweise zur Änderung und/oder Anpassung der jeweiligen Füllhöhe, insbesondere zur Anpassung der Füllhöhe an unterschiedliche Behälter 2, und/oder zum Einführen der jeweiligen Sonde 16 am Beginn der Füllphase aus einer Ausgangsposition, in der die jeweilige Sonde vollständig oder im Wesentlichen vollständig in dem Behandlungsblock 5 bzw. dessen Gehäuse 11 aufgenommen ist, sowie zum Rückführen der Sonde 16 in die Ausgangsposition nach Beendigung der Füllphase. Für diese Bewegung der beiden Sonden 16 jedes Behandlungsblocks 5 ist bei der dargestellten Ausführungsform ein gemeinsamer Stellantrieb 17, beispielsweise in Form eines Pneumatik-Zylinders vorgesehen. Mehr im Detail sind die beiden Sonden 16 jedes Behandlungsblocks 5 über ein Gestänge 18 mit dem jeweiligen Stellantrieb 17 verbunden, der bei der dargestellten Ausführungsform mittels eines bügelartigen Halters 19 an der Oberseite des Gehäuses 11 des jeweiligen Behandlungsblocks 5 befestigt ist, und zwar derart, dass sich der Stellantrieb 17 deutlich oberhalb des Behandlungsblocks 5 und auch oberhalb der Bewegungsbahn der Kurvenrollen 10 befindet.

In dem jeweiligen Behandlungsblock 5 bzw. in dem Gehäuse 11 ist weiterhin wenigstens ein gesteuerter Gasweg 20 mit wenigstens einem Steuerventil 21 ausgebildet, und zwar z.B. zum Vorbehandeln der Behälter 2 vor der Füllphase, beispielsweise zum Evakuieren und/oder Spülen des Innenraumes der mit ihrer Behältermündung 2.1 in Dichtlage gegen den Behandlungsblock 5 anliegenden Behälter 2 mit einem Inertgas und/oder zum Rückführen eines während der Füllphase von dem zufließenden Füllgut aus dem Behälterinnenraum verdrängten gas- und/oder dampfförmigen Mediums (Rückgas) und/oder zum gesteuerten Druckentlasten des von dem Füllgut nicht eingenommenen Kopfraumes der gefüllten Behälter 2 usw. Bei der dargestellten Ausführungsform der wenigstens eine Gasweg 20 so ausgeführt, dass er und das für die jeweiligen Behandlungsschritte maßgebliche bzw. notwendige wenigstens eine Steuerventil 21 für beide Behandlungspositionen 4a und 4b jedes Behandlungsblocks 5 nur einmal an diesem vorgesehen sind, und zwar bei der dargestellten Ausführungsform an der bezogen auf die vertikale Maschinenachse radial außenliegenden Seite des Behandlungsblocks 5. Bei der praktischen Ausführung der Behandlungsmaschine 1 weist jeder Behandlungsblock 5 zwei oder mehr als zwei Gaswege 20 mit Steuerventilen 21 auf, wobei diese Gaswege und Steuerventile wiederum für die beiden Behandlungspositionen 4a und 4b jedes Behandlungsblocks 5 gemeinsam vorgesehen sind.

Auch die für die Verarbeitung der Sondensignale der Sonden 16 und/oder für die Ansteuerung der Flüssigkeitsventile 14 bzw. deren Betätigungselemente und/oder für die Ansteuerung des Stellantriebes 17 und/oder der Steuerventile 21 erforderliche Elektronik 22 ist für beide Behandlungspositionen 4a und 4b jedes Behandlungsblocks 5 gemeinsam vorgesehen, und zwar wiederum bequem zugänglich an der bezogen auf die Maschinenachse radial außenliegenden Seite des Behandlungsblocks 5.

Vorstehend wurde davon ausgegangen, dass für die beiden Behandlungspositionen 4a und 4b jedes Behandlungsblocks 5 mit Ausnahme der Flüssigkeitsventile 14 und der das gesteuerte Anheben und Absenken der Zentriertulpen 8 bewirkenden Funktionselemente (Führungsstange 9 und Kurvenrollen 10 sowie der Sonden 16), alle übrigen Funktionselemente, nämlich der jeweilige Behälterträger 6, der wenigstens eine gesteuerte Gasweg 20, der Stellantrieb 17 für die Sondenverstellung sowie die Steuerelektronik 22 für die beiden Behandlungspositionen 4a und 4b jeweils gemeinsam in dem Behandlungsbock 5 vorgesehen sind. Grundsätzlich besteht aber auch die Möglichkeit, die Zentriertulpen 8 oder andere eine Zentrierung und/oder einen zusätzlichen Halt für die Behälter 2 bewirkende Elemente der Behandlungspositionen 4a und 4b zu einer Funktionseinheit zusammen zu fassen.

Vorstehen wurde weiterhin davon ausgegangen, dass in den Behandlungspositionen 4a und 4b jedes Behandlungsblocks 5 ein gemeinsamer Behälterträger 6 zugeordnet ist, der über eine Kurvenrolle 7.1 gesteuert anhebbar und absenkbar ist. Grundsätzlich besteht auch die Möglichkeit, dass Behandlungsposition 4a und 4b jedes Behandlungsblocks 5 einen eigenständigen Behälterträger aufweist, der dann gemeinsam mit dem anderen Behälterträger desselben Behandlungsblocks oder aber unabhängig von dem anderen Behälterträger desselben Behandlungsblocks gesteuert auf- und abbewegbar ist, beispielsweise wiederum durch eine Kurvenrolle 7.1.

Vorstehend wurde weiterhin davon ausgegangen, dass bei Ausbildung der Behälterbehandlungsmaschine 1 die Füllhöhe des Füllgutes in dem jeweiligen gefüllten Behälter 2 durch die Sonde 16 bestimmt wird. Anstelle hiervon oder auch zusätzlich hierzu können Durchflussmesser, insbesondere magnetisch induktive Durchflussmesser (MID) verwendet sein, mit dem die dem jeweiligen Behälter 2 beim Füllen zufließende Füllgutmenge erfasst wird und die ein die Flüssigkeitsventile 14 steuerndes Messsignal liefern. Hierbei ist dann jeder Behandlungsposition 4a und 4b ein eigenständiger Durchflussmesser in dem Flüssigkeitskanal dieser Behandlungsposition vorgesehen. Bei der dargestellten Ausführungsform weist jeder Behandlungsblock 5 bei Ausbildung der Behälterbehandlungsmaschine 1 als Füllmaschine zum Füllen der Behälter 2 unter Druck auch wenigstens einen Drucksensor 24 auf, der während des Füllens den Druck in den beiden Behältern 2 erfasst bzw. überwacht, und zwar für eine Überwachung und/oder Steuerung des Füllprozesses.

Mit der vorbeschriebenen Ausbildung der Behandlungsblöcke 5 sind unterschiedliche, auch in der nachstehenden Tabelle nochmals zusammengefasste Steuerungen der einzelnen Funktionselemente möglich, nämlich:
Für eine gesteuerte Relativbewegung zwischen den Behältern 2 und den Behandlungsblöcken 5 ist bei entsprechender Ausbildung eine Steuerung der Hubelemente 7 jeweils einzeln oder gemeinsam möglich, und zwar sowohl bei Ausbildung der Sonde 16 als Rückgas- und/oder Trinoxrohr oder als elektrische Füllstandsonde, aber auch bei Verwendung von Durchflussmessern 23.
Für die Einstellung der Füllhöhe in den Behältern 2 ist eine entsprechende Einstellung der Sonden 16 unabhängig von ihrer Ausbildung als Rückgas- und/oder Trinoxrohr oder als elektrische Füllstandssonde grundsätzlich jeweils einzeln oder gemeinsam möglich, und zwar auch dann, wenn zusätzlich zu den Sonden 16 jeweils ein Durchflussmesser 23 Verwendung findet.

Die Höhenverstellung der Zentriertulpen 8 ist grundsätzlich unabhängig von der Ausbildung der die Füllhöhe bestimmenden Sonden 16 und unabhängig von dem Vorhandensein oder Nichtvorhandensein der Durchflussmesser 23 einzeln oder gemeinsam möglich.

Das Schließen der Flüssigkeitsventile 14 bzw. das Betätigen der Betätigungselemente für diese Ventile ist unabhängig von der Ausbildung der Sonden 16 und unabhängig von dem Vorhandensein oder Nichtvorhandensein der Durchflussmesser 23 einzeln und gemeinsam möglich, wenn die Sonden 16 als Rückgas- oder Trinoxrohre ausgeführt sind. Ein gemeinsames Schließen der Flüssigkeitsventile ist dann nicht möglich, wenn zur Füllhöhenbestimmung die Sonden 16 als elektrische Füllstandssonden ausgebildet sind oder Durchflussmesser 23 vorgesehen sind.

Ein Öffnen der Flüssigkeitsventile 14 oder das Betätigen dieser Ventile bzw. deren Betätigungselemente 14.1 sind unabhängig von der Ausbildung der Sonden 16 und unabhängig von dem Vorhandensein oder Nichtvorhandensein der Durchflussmesser 23 grundsätzlich einzeln oder aber gemeinsam möglich. Das Spülen der Behälter 2, beispielsweise über die als Spülrohr genutzten und als Rohrstück ausgebildeten Sonden 16 bei gesteuerter Bewegung. z.B. bei gesteuertem Anheben der Spülrohre bzw. Sonden 16 ist unabhängig von der Ausbildung der Sonden 16 und unabhängig von dem Vorhandensein oder Nichtvorhandensein der Durchflussmesser 23 grundsätzlich einzeln oder aber gemeinsam möglich.

Die Drucküberwachung des Füllprozesses mit Hilfe des Drucksensors 24 ist unabhängig von der Ausbildung der Sonde 16 und unabhängig von dem Vorhandensein oder Nichtvorhandensein der Durchflussmesser 23 einzeln möglich, wobei dann jeder Füllposition 4a und 4b ein eigener Drucksensor 24 zugeordnet ist. Gemeinsam, d.h. über einen gemeinsamen Drucksensor 24 ist diese Drucküberwachung ebenfalls unabhängig von der Ausbildung der Sonde 16 und unabhängig von dem Vorhandensein oder Nichtvorhandensein der Durchflussmesser 23 möglich. Im letzten Fall ist es aber erforderlich, dass die Steuerventile 21 sowie auch das Flüssigkeitsventil 14 beider Behandlungspositionen 4a und 4b gemeinsam angesteuert werden. Der gemeinsame Drucksensor 24 ist dann mit dem Gasraum beider in Dichtlage mit dem Behandlungsblock 5 angeordneter Behälter 2 verbunden. Mit dem jeweiligen Drucksensor 24, auch mit dem für beide Behandlungspositionen 4a und 4b gemeinsamen Drucksensor 24 kann beispielsweise auch das Platzen eines Behälters 2 während des Druckfüllens überwacht werden.

Die Steuerventile 21 sind bevorzugt pneumatische Ventile. Ebenso ist das Betätigungselement 14.1 für das jeweilige Flüssigkeitsventil 14 bevorzugt ein pneumatisches Betätigungselement, welches dann ebenso wie die Steuerventile 21 generell als Gaszylinder bezeichnet werden kann.

| Funktion | Ausführendes Element | Art der Betätigung | Füllhöhen -bestimmung durch Rückgasrohr oder Trinoxrohr | Füllhöhenbestimmung durch Sonde oder MID 23 | Anmerkungen |
|---|---|---|---|---|---|
| Gesteuerte Relativbewegung zwischen Behandlungsblöcken 5 und Behältern 2 | Hubelement 7 | Einzeln | Möglich | Möglich | |
| | | Gemeinsam | Möglich | Möglich | |
| | | | | | |
| Einstellung der Füllhöhe durch Höhenver-stellung | Sonde 16 als Rückgas-oder Trinoxrohr | Einzeln | Möglich | Nein | |
| | | Gemeinsam | Möglich | Nein | |
| | Sonde 16 als elektrische Füllstandssonde | Einzeln | Nein | Möglich | |
| | | Gemeinsam | Nein | Möglich | |
| | MID 23 | | Nein | Nein | MID 23 wird nicht in der Höhe verstellt |
| | | | | | |
| Höhenverstellung der Zentiertulpen 8 | Zentiertulpen 8 | Einzeln | Möglich | Möglich | |
| | | Gemeinsam | Möglich | Möglich | |
| | | | | | |
| Schließen der Flüssigkeits-ventile 14 | Flüssigkeitsventile 14 oder deren Betätigungselemente | Einzeln | Möglich | Möglich | |
| | | Gemeinsam | Möglich | Nein | |
| | | | | | |
| öffnen der Flüssigkeits-ventile 14 | Flüssigkeitsventile 14 oder deren Betätigungselemente | Einzeln | Möglich | Möglich | |
| | | Gemeinsam | Möglich | Möglich | |
| | | | | | |
| Optimiertes Spülen der Behälter durch gesteuerte Spülrohranhebung | Sonde 16 als Spülrohr | Einzeln | Möglich | Möglich | |
| | | Gemeinsam | Möglich | Möglich | |
| | | | | | |
| Drucküberwachung des Füllprozesses | Durch Drucksensor 24 | Einzeln | Möglich | Möglich | Möglich |
| | | Gemeinsam | Möglich | Möglich | |

Die Figur 4 zeigt in einer schematischen Darstellung einen Behandlungsblock 5a, der sich von dem Behandlungsblock 5 grundsätzlich nur dadurch unterscheidet, dass die jeweiligen Flüssigkeitsventile 14 an der Unterseite des für sämtliche Behandlungsblöcke 5a gemeinsamen Ringkessels 15 vorgesehen sind. Diejenigen Elemente, die zumindest von ihrer Funktion her den Elementen der Figuren 1 - 3 entsprechen, sind in der Figur 4 jeweils mit denselben Bezugsziffern wie in den Figuren 1 - 3 bezeichnet.

Dargestellt sind in der Figur 4 zwei für die beiden Behälterbehandlungspositionen 4a und 4b gemeinsame pneumatisch betätigbare Steuerventile 21 (Gaszylinder) zur Steuerung der in dem Behandlungsblock 5a ausgebildeten Gaswege 20, insbesondere auch zum gesteuerten Verbinden der Gasräume der in Dichtlage mit dem Behandlungsblock 5a angeordneten Behälter 2 mit einem äußeren, für sämtliche Behandlungsblöcke 5a und deren Behandlungspositionen 4a sowie 4b gemeinsamen Ringkanal 25, der im Rotor 3 der Behandlungsmaschine ausgebildet ist. Dargestellt sind in der Figur auch die beiden pneumatischen bzw. als Gaszylinder ausgebildeten Betätigungselemente 14.1 der Flüssigkeitsventile 14 sowie mehrere elektrische Pneumatik-Ventile 26, die über pneumatische Steuerleitungen 27 die Steuerventile 21 sowie auch die Betätigungselemente 14.4 pneumatisch ansteuern.

Die Figur 5 zeigt in einer Darstellung ähnlich Figur 4 als weitere Ausführungsform einen Behandlungsblock 5b, der wiederum mit einer Vielzahl gleichartiger Behandlungsblöcke am Umfang eines Rotors einer Behälterbehandlungsmaschine in Form einer Füllmaschine vorgesehen ist. Der Behandlungsblock 5b unterscheidet sich von dem Behandlungsblock 5a im Wesentlichen nur durch eine höhere Anzahl an Steuerventilen 21, was einer höheren Anzahl von gesteuerten Gaswegen entspricht, sowie auch dadurch, dass die Steuerventile 21 jeder Behandlungsposition 4a bzw. 4b jeweils gesondert zugeordnet sind. Jedes Steuerventil 21 einer Behandlungsposition 4a bzw. 4b ist über eine pneumatische Steuerleitung 27 mit einem elektrisch betätigbaren Pneumatik-Ventil 26 verbunden, an welches auch das entsprechende Steuerventil 21 der anderen Behandlungsposition 4b bzw. 4a über die Steuerleitung 27 angeschlossen ist. Die einander zugeordneten Steuerventile 21 der beiden Behandlungspositionen 4a und 4b werden somit jeweils gemeinsam bzw. zeitlich betätigt. In gleicher Weise sind auch die beiden Flüssigkeitsventile 14 bzw. deren Betätigungselemente 14.1 über Steuerleitungen 27 an ein gemeinsamen Pneumatikventil 26 angeschlossen, so dass sie für den Beginn des Füllens oder der Füllphase gemeinsam geöffnet werden können, während die Beendigung des Füllens oder der Füllphase jeweils individuell erfolgt. Mit 28 ist in der Figur 5 eine Leitung bezeichnet, die das zum Steuern der Steuerventile 21 und der Betätigungselemente 14.1 notwendige Druckmedium (beispielsweise sterile Druckluft) zur Verfügung stellt.

Die Figur 6 zeigt nochmals in vergrößerter Darstellung und im Detail zwei Steuerventile 21, die zu einem Mehrfachsteuerventil 21.1 zusammengefasst sind. Wesentlicher Bestandteil jedes Steuerventils 21 ist ein membranartiger Ventilkörper 29, der zwischen einem im Gasweg 20 angeordneten Ventileinlass 30 und einem ebenfalls im Gasweg 20 angeordneten Ventilauslass 31 wirkt und der bei der Darstellung der Figur 6 den Ventileinlass 30 verschließt und in diesem Zustand durch den Kolben 32 einer pneumatischen Kolben-Zylinder-Anordnung gehalten wird, sofern der zugehörige Zylinderraum 33 mit dem Druck des pneumatischen Steuermediums (Druckluft) beaufschlagt ist. Jeder Zylinderraum 33 ist über eine Steuerleitung 27 mit dem zugehörigen Pneumatikventil verbunden.

Die Figur 7 zeigt in vereinfachter Teildarstellung und im Schnitt das untere Ende einer Sonde 16 in ihrer Ausbildung als kombinierte elektrische Füllstandssonde und rohrförmige Sonde bzw. Rückgas- und/oder Trinoxrohr.

Mit der erfindungsgemäßen Ausbildung der Behälterbehandlungsmaschine 1 bzw. deren Behandlungsblöcke 5, 5a und 5b ist eine bisher nicht dagewesene Vielzahl an Verfahrensvarianten möglich, die dann beispielsweise über eine in einem Steuerrechner der Behandlungsmaschine 1 hinterlegten Software ausgewählt und gesteuert ausgeführt werden können. Je nach Anforderungen der jeweils notwendigen Behandlung bzw. Kombination Behälter/Behandlungsmedium oder Füllgut kann eine optimal angepasste Behandlung gewählt werden, wobei die folgenden Behandlungs- oder Prozessschritte möglich sind:
- 1.: Sonde 16, insbesondere in ihrer Ausbildung als Rückgasrohr ein- und ausfahren;
- 2.: Automatische Füllhöhenverstellung durch Höhenbewegung der Sonde 16 mittels des Stellantriebes 17;
- 3.: Evakuieren des Innenraumes des jeweils in Dichtlage an einer Behandlungsposition 4a bzw. 4b angeordneten Behälters 2 und in Inertgas-Spülen dieses Innenraumes über die als Rohrstück ausgebildete, zentrale, tief in den Behälter 2 hineinragende Sonde;
- 4.: Evakuieren des Innenraums des Behälters 2 und absolut trockenes Inertgas-Spülen ebenfalls über die Füllgutabgabeöffnung 13;
- 5.: Spülen der Behälter 2, insbesondere solcher aus Kunststoff mit CO2-Gas auf einem geringfügig über dem Umgebungsdruck liegenden Druckniveau zur sauerstoffarmen Abfüllung;
- 6.: Trocknes Vorspannen des jeweils in Dichtlage an der Behandlungsposition 4a bzw. 4b angeordneten Behälters 2 über den Ringspalt bzw. die Füllgutabgabeöffnung 13;
- 7.: Vorspannen des Behälterinnenraumes über die als Rückgasrohr ausgebildete Sonde 16 oder über die Füllgutabgabeöffnung 13 bzw. den von dieser gebildeten Ringspalt;
- 8.: Schnellfüllen mit Rückführung über den Ringspalt bzw. die Füllgutabgabeöffnung 13 mit großem Querschnitt sowie ggs. auch zusätzlich über die als Rückgasrohr ausgebildete Sonde 16;
- 9.: Langsamfüllen mit Rückgasführung über die als Rückgasrohr ausgebildete Sonde 16 und einen gedrosselten Gasweg;
- 10.: Umschalten zwischen dem Schnell- und Langsamfüllen durch Zeitsteuerung;
- 11.: Umschalten zwischen Schnell- und Langsamfüllen durch einen der Sondenkontakte 37;
- 12.: Bestimmung der Füllhöhe ausschließlich durch die als Rückgasrohr ausgebildete Sonde 16 oder durch das Prinzip Rückgasrohr/Gassperre, wobei dieses Prinzip auch bei ausgefallener elektrische Füllstandssonde funktioniert;
- 13.: Bestimmung der Füllhöhe rein über den Sondenkontakt 37 und durch Schließen des zugehörigen Flüssigkeitsventils 14 durch das elektrische Sondensignal;
- 14.: Bestimmung der Füllhöhe durch die als Rückgasrohr ausgebildete Sonde 16 oder durch das Prinzip Rückgasrohr/Gassperre in Kombination mit dem Sondensignal des Sondenkontaktes 37;
- 15.: Nachträgliches Spülen des Kopfraumes des gefüllten Behälters mit Inertgas über die als Rohrstück ausgebildete Sonde;
- 16.: Beruhigen und Entlasten des gefüllten Behälters 2 auf einen leichten Überdruck in einem Entlastungskanal, beispielsweise Ringkanal 25;
- 17.: Beruhigen auf Fülldruckniveau mit direkter Entlastung auf Umgebungsdruck in einem Entlastungskanal, beispielsweise im Ringkanal 25;
- 18.: Füllprozess ohne Evakuieren der Behälter, aber mit Inertgas-Spülung der Behälter mit absolut trockener Vorspannung - Trennung von Vorspann- und Rückgasweg (Füllgutabgabeöffnung 13 und zentrales von der Sonde 16 gebildetes Rohrstück);
- 19.: Wahlweise Druckfüllen oder druckloses Füllen;
- 20.: Detektieren eines nicht gefüllten Behälters 2 durch Ausbildung der Sonde 16 als Rückgasrohr oder elektrische Füllstandssonde;
- 21.: Mehrfachsteuerung bzw. gleichzeitige Ansteuerung jeweils einander entsprechender Funktionselemente ein und desselben Behandlungsblocks 5, 5a, 5b ohne eine Beeinträchtigung der Qualität der Behandlung bzw. des Füllprozesses.

Die Figuren 7 und 8 zeigen eine Sonde 16a, die als elektrische Füllstandssonde und als Rückgasrohr ausgebildet ist und anstelle der Sonde 16 Verwendung finden kann. Die Sonde 16a umfasst ein achsgleich mit der Füllelementachse FA angeordnetes und als Rückgasrohr wirkendes Rohrstück 34, welches einen Rückgaskanal 35 bildet und welches während des Füllens mit seinem unteren Ende bzw. mit der dortigen unteren Öffnung 35.1 des Rückgaskanals 35 in den oberen Bereich (Kopfraum) des an der betreffenden Füllposition 4a bzw. 4b angeordneten Behälters 2 hineinreicht. Während der Füllphase wird das von dem zufließenden Füllgut aus dem Behälterinnenraum verdrängte gas- und/oder dampfförmige Medium (z.B. Luft und/oder Inert-Gas bzw. CO2-Gas aus einer vorausgehenden Spül- und/oder Vorspannphase) über den Rückgaskanal 35 und die gesteuerten Gaswege 20 abgeleitet.

Bei Verfahren oder Füllsystemen zum Füllen von Behältern 2 unter Verwendung herkömmlicher Rückgasrohre als die Füllhöhe bestimmende Sonden wird das Zufließen des Füllgutes in den jeweiligen Behälter dann beendet, wenn das untere Ende des Rückgasrohres 17 ausreichend tief in den beim Füllen im Behälterinnenraum aufsteigenden Füllgutspiegel eingetaucht ist, sodass ein weiteres Verdrängen des Rückgases aus dem vom Füllgut nicht eingenommenen Kopfraum des Behälters 2 über den Rückgaskanal 35 nicht mehr möglich ist und dadurch auch das Zufließen des Füllgutes in den betreffenden Behälter 2 zwangsläufig beendet wird (Rückgasrohr/Gassperre-Prinzip). Erst zu einem späteren Zeitpunkt, d.h. an einer vorgegebenen Winkelposition der Drehbewegung des Rotors 3 erfolgt dann das zwangsläufige Schließen des Flüssigkeitsventils 14. Wie eingangs ausgeführt, hat diese bekannte Vorgehensweise erhebliche Nachteile. Um diese zu vermeiden, ist die Sonde 16a bzw. deren Rohrstück 34 zusätzlich als elektrische Füllstandssonde mit einem Sondenkontakt 37 ausgebildet, und zwar außerhalb des Rückgaskanales 35 an einem über das untere, offene Ende 35.1 des Rückgaskanals 35 in Richtung der Füllelementachse FA nach unten, d.h. in Richtung auf den Behälterträger 6 wegstehenden lanzen- oder laschenartigen Abschnitt 36 des Rohrstücks 34.

Bei der dargestellten Ausführungsform besitzt der Abschnitt 36 in Umfangsrichtung des Rohrstücks 34 eine Breite, die deutlich kleiner ist als der Umfang Rohrstücks 34 an seinem unteren Ende. Weiterhin ist der Abschnitt 36 bei der dargestellten Ausführungsform teilweise von einer laschen- oder lanzenartigen Fortsetzung 38 der Wandung des aus einem elektrisch leitenden Material, vorzugsweise aus einem metallischen Werkstoff hergestellten Rohrstücks 34 gebildet. Der Sondenkontakt 37, der bei der dargestellten Ausführungsform am unteren, freien Ende des Abschnittes 36 auf dem Niveau N2 freiliegt, ist z.B. von dem unteren Ende einer Leiterbahn 39 aus einem elektrisch leitenden Material gebildet, die außerhalb des Sondenkontaktes 37 durch Isolierschichten 40 gegenüber dem Rohrstück 34 elektrisch isoliert sowie außenliegend abgedeckt ist.

Es versteht sich, dass das Rohrstück 34 im Bereich des Sondenkontaktes 37 auch anders als vorstehend beschrieben ausgebildet sein kann, so ist es beispielsweise grundsätzlich auch möglich, dass der über das untere, offene Ende 35.1 vorstehende Abschnitt 36 ausschließlich von der Leiterbahn 39 und ggs. von den Isolierschichten 40 gebildet ist. Allen Ausführungen ist aber gemeinsam, dass sich der Sondenkontakt 37 auf dem Niveau N2 und damit in Richtung der Füllelementachse FA mit Abstand unterhalb des offenen Endes 35.1 des Rohrstücks 34 befindet.

Die Figur 9 zeigt in einem Zeitdiagramm das Öffnen und Schließen des jeweiligen Flüssigkeitsventils 14 am Beginn bzw. Ende deiner Füllphase bei Verwendung der Sonde 16a. In der Figur 9 ist mit "1" der geöffnete und mit "0" der geschlossene Zustand des Flüssigkeitsventils 14 bezeichnet.

Die Arbeitsweise der als Füllmaschine ausgebildeten Behälterbehandlungsmaschine 1 lässt sich bei Verwendung der Sonde 16a beispielsweise wie folgt beschreiben:
Die zu füllenden Behälter 2 werden wieder über einen äußeren Transporteur zugeführt und gelangen über einen Behältereinlauf 1.1 jeweils einzeln an eine Füllposition 4a bzw. 4b. Die gefüllten Behälter 2 werden den Füllpositionen an einem Behälterauslauf 1.2 entnommen. Auf dem Winkelbereich der Drehbewegung des Rotors 3 zwischen dem Behältereinlauf 1.1 und dem Behälterauslauf 1.2 erfolgt beispielsweise zunächst eine Vorbehandlung der Behälter 2 zumindest durch Spülen und/oder Vorspannen des Innenraumes des jeweilige in Dichtlage mit dem jeweiligen Behandlungsblock 5, 5a oder 5b angeordneten Behälters 2 mit einem Inert-Gas, vorzugsweise mit CO2-Gas, und dann in der eigentlichen Füllphase das Füllen der Behälter 2 mit dem Füllgut. Die Füllphase wird jeweils zum Zeitpunkt t1 (Fig. 9) bzw. dann eingeleitet, wenn die betreffende Füllposition 4a bzw. 4b oder eine dieser beiden Füllpositionen eine Behandlungsblocks 5, 5a oder 5b die Winkelposition W1 erreicht hat (Figur 1), und zwar durch Öffnen des Flüssigkeitsventils 14. Sobald der Füllgutspiegel des beim Füllen im Behälterinnenraum aufsteigen Füllgutes das Niveau N2 erreicht hat und der Sondenkontakt 37 anspricht, was beispielsweise an der Winkelposition W2 (Figur 1) bzw. zum Zeitpunkt t2 (Figur 9) der Fall ist, wird eine Timerfunktion aktiviert, die nach einer Zeitverzögerung Δt zum Zeitpunkt t3 ein Schließen des Flüssigkeitsventils 14 bewirkt (Fig. 9). Die Zeitverzögerung Δt ist so eingestellt, dass der Füllgutspiegel im Behälter 2 nach dem Schließen des Flüssigkeitsventils 14 das Sollniveau N1 aufweist.

Während die Winkelposition W1, an der die Füllphase durch Öffnen des jeweiligen Flüssigkeitsventils 14 eingeleitet wird, beispielsweise fest ist, sind die Winkelpositionen W2 und W3 u.a. von der Drehgeschwindigkeit des Rotors 3 abhängig. Unabhängig von der Drehgeschwindigkeit des Rotors 3 ist die Zeitverzögerung Δt. Diese wird beispielsweise aus vorausgehenden Füllzyklen und/oder aus Versuchen ermittelt und ist beispielsweise als für die jeweilige Art des Füllgutes und die jeweilige Art und/oder Größe der Behälter 2 typischer Prozessparameter in einem die Behälterbehandlungsmaschine 1 steuernden Rechner abrufbar gespeichert ist.

Die Ausbildung der Sonde 16a vermeidet nicht nur die vorgenannten Nachteile der herkömmlichen Rückgasrohre, sondern gewährleistet bei vereinfachtem mechanischen Aufbau und bei reduzierten Fertigungs- und/oder Montagekosten auch eine erhöhte Betriebssicherheit, da bei einem eventuellen Versagen des wenigstens einen Sondenkontaktes 37 und/oder der zugehörigen Elektronik auf jeden Fall das Rohrstück 34 als Rückgasrohr und als die Füllhöhe begrenzendes Element wirkt, d.h. nach dem Eintauchen des Rohrstücks 34 in den Füllgutspiegel des im Behälterinnenraum aufsteigenden Füllgutes ein weiteres Zufließen von Füllgut in den betreffenden Behälter selbsttätig gestoppt wird.

Auch das Rohrstück 34 hat bevorzugt auch noch weitere Funktionen, beispielsweise für eine Vorbehandlung der Behälter 2 in wenigstens einer der eigentlichen Füllphase vorausgehenden Vorbehandlungsphase. So dient das Rohrstück 34 beispielsweise zum Spülen und/oder Vorspannen des Behälterinnenraumes mit einem Inert-Gas, z.B. CO2-Gas usw.

Bei der dargestellten Ausführungsform ist das Rohrstück 34 an dem unteren offenen Ende 35.1 mit wenigstens einer seitlichen Ausnehmung 41 versehen. Diese ermöglicht es, nach Abschluss der Füllphase, d.h. nach dem Schließen des Flüssigkeitsventils 14 den vom Füllgut nicht eingenommenen Kopfraum des jeweils gefüllten Behälters 2 mit einem Inert-Gas zu spülen, und zwar trotz kurzer, bezogen auf die Füllelementachse FA axialer Länge des Abschnittes 36 und trotz des Umstandes, dass das Sollniveau N1 etwas oberhalb des Niveaus des offenen Endes 35.1 liegt.

Es ist auch möglich, mehrere Sondenkontakte 37 vorzusehen, und zwar wiederum bevorzugt so, dass wenigstens ein Sondenkontakt 37 sich im Abstand unterhalb des offenen Endes 35.1 des Rückgaskanal 35 befindet. Bei wenigstens zwei Sondenkontakten 37, die zumindest in Richtung der Füllelementachse FA voneinander beabstandet sind, besteht dann die Möglichkeit, dass beim Ansprechen desjenigen Sondenkontaktes 37, der den größeren axialen Abstand von dem offenen Ende 35.1 aufweist, die betreffende Füllposition 4a bzw. 4b von einem Zustand "Schnellfüllen" in einen Zustand "Langsamfüllen" gesteuert wird und erst beim Ansprechen des weiteren Sondenkontaktes 37 die Timerfunktion für das zeitverzögerte Schließen des zugehörigen Flüssigkeitsventils 14 aktiviert wird.

Weiterhin besteht auch die Möglichkeit, das Schließen des jeweiligen Flüssigkeitsventils 14 ohne Verzögerung einzuleiten, wenn der entsprechende Sondenkontakt 37 anspricht.

Die Erfindung wurde voranstehend an einem Ausführungsbeispiel beschrieben. Es versteht sich, dass zahlreiche Änderungen sowie Abwandlungen möglich sind. Vorstehend wurde weiterhin davon ausgegangen, dass die Behälterbehandlungsmaschine 1 eine Füllmaschine ist. Bei einer nicht erfindungsgemäßen Ausbildung der Behälterbehandlungsmaschine 1 zum Reinigen und/oder Sterilisieren der Behälter 2 besteht die Möglichkeit, sämtliche Funktionselemente der jeweils wenigstens zwei zu einer Gruppe oder einem Behandlungsblock 5 zusammengefassten Behälterbehandlungsstationen 4a und 4b, d.h. insbesondere die Funktionselemente für die Positionierung und/oder Zentrierung und/oder Bewegung der Behälter 2 sowie die Funktionselemente zur Steuerung von Flüssigkeits- und/oder Gas- und/oder Dampfwegen sowie auch den jeweiligen Behandlungsablauf überwachende und/oder steuernde Funktionselemente, wie Sensoren oder Messelemente oder Messsysteme und/oder deren Stellantriebe nur einmal für sämtliche Behandlungspositionen jedes Behandlungsblocks 5 gemeinsam vorzusehen.

Natürlich ist es möglich, statt mittels der dargestellten Füllhöhensonden, die Füllmenge bzw. -höhe in der Mehrfachfüllstelle, mittels mindestens einem, mindestens einer der beiden Flaschen zugeordneten separaten MID, einem Rückgasrohr oder einem anderen Meßsystem, zu erfassen.

### Bezugszeichenliste

- 1: Behälterbehandlungsmaschine
- 1.1: Behältereinlauf
- 1.2: Behälterauslauf
- 2: Behälter
- 2.1: Behältermündung
- 3: Rotor
- 3.1: ringartiges Rotorelement
- 4a, 4b: Behandlungsposition
- 5, 5a, 5b: Behandlungsblock
- 6: Behälterträger
- 7: Hubelement
- 7.1: Kurvenrolle
- 8: Zentriertulpe
- 9: Führungsstange
- 10: Kurvenrolle
- 11: Gehäuse
- 12: Flüssigkeitskanal
- 13: Füllgutabgabeöffnung
- 14: Flüssigkeitsventil
- 14.1: Betätigungselement
- 15: Ringkessel
- 16, 16a: Sonde
- 17: Stellantrieb
- 18: Gestänge
- 19: Träger
- 20: Gasweg
- 21: Steuerventil
- 21.1: Mehrfachsteuerventil
- 22: Elektronik
- 23: Durchflussmesser (MID)
- 24: Drucksensor
- 25: Ringkanal
- 26: Pneumatikventil
- 27: pneumatische Steuerleitung
- 28: Druckleitung
- 29: Membrane oder Ventilkörper
- 30: Einlass
- 31: Auslass
- 32: Kolben
- 33: Zylinderraum
- 34: Rohrstück
- 35: Gaskanal
- 35.1: offenes Ende des Gaskanals 35
- 36: laschenartiger Abschnitt
- 37: Sondenkontakt
- 38: Abschnitt
- 39: Leiterbahn
- 40: Isolierschicht
- 41: Ausnehmung
- A: Rotordrehrichtung
- B: gesteuerte Auf- und Abbewegung der Behälterträger 6
- C: gesteuerte Auf- und Abbewegung der Zentriertulpen 8
- D: Verstellbewegung der Sonden 16 bzw. 16a
- N1, N2: Niveau des Füllgutspiegels

## Patentansprüche

1. Behälterbehandlungsmaschine mit einer Vielzahl von Behandlungspositionen (4a, 4b) zur Behandlung der an diesen Positionen angeordneten Behälter (2), ausgebildet als Füllmaschine zum Füllen der Behälter (2) mit einem flüssigen Füllgut, wobei die an einem Transportelement, nämlich an einem Rotor (3), vorgesehenen und an Behandlungsblöcken (5, 5a, 5b) ausgebildeten Behandlungspositionen (4a, 4b) für die jeweilige Behandlung notwendige Funktionselemente, zumindest Funktionselemente (6, 7, 7.1) für eine gesteuerte Relativbewegung zwischen den Behandlungsblöcken (5, 5a, 5b) und den Behältern (2) und für die Steuerung von Flüssigkeits- und/oder Gas- und/oder Dampfwegen (14, 20) für flüssige und/oder gas- und/oder dampfförmige Behandlungsmedium und für eine Überwachung und/oder Steuerung des Behandlungsablaufs und/oder Stellglieder oder Stellantriebe (17) aufweisen, wobei die Behandlungsblöcke (5, 5a, 5b) jeweils wenigstens zwei Behandlungspositionen (4a, 4b) bilden, und wobei wenigstens ein für die Behandlung der Behälter (2) notwendiges Funktionselement für sämtliche jeweils einem Behandlungsblock (5, 5a, 5b) zugeordneten Behandlungspositionen (4, 4a) gemeinsam vorgesehen ist, wobei an den Behandlungsblöcken (5, 5a, 5b) für jede eine Füllstelle bildende Behandlungsposition (4a, 4b) wenigstens eine Füllgutabgabeöffnung (13) eines wenigstens ein Flüssigkeitsventil (14) aufweisenden Flüssigkeitskanals (12) gebildet ist, wobei der gesteuerte Flüssigkeitskanal (12) im Behandlungsblock (5, 5a, 5b) ausgebildet ist, **dadurch gekennzeichnet, dass** ein die Füllhöhe und/oder Füllgutmenge und/oder das Füllgutvolumen im jeweiligen Behälter (2) bestimmendes Messsystem, in Form einer Sonde (16, 16a) und gegebenenfalls eine Durchflussmessers (23) vorgesehen ist, wobei die Sonde (16, 16a) und gegebenenfalls der Durchflussmesser (23) für jede Behandlungsposition (4a, 4b) gesondert vorgesehen ist, und **dass** wenigstens ein Stellglied oder Stellantrieb (17) der die Behandlung der Behälter (2) überwachenden und/oder steuernden Sonde (16, 16a) für sämtliche Behandlungspositionen (4a, 4b) jedes Behandlungsblocks (5, 5a, 5b) gemeinsam vorgesehen ist.

2. Behälterbehandlungsmaschine nach Anspruch 1, **dadurch gekennzeichnet, dass** sämtliche Behandlungspositionen (4a, 4b) jedes Behandlungsblocks (5, 5a, 5b) sowie das wenigstens eine für die Behandlung der Behälter (2) notwendige und für sämtliche jeweils einem Behandlungsblock (5, 5a, 5b) zugeordnete Behandlungspositionen (4, 4a) gemeinsame Funktionselement an bzw. in einem gemeinsamen Gehäuse (11) vorgesehen sind und/oder eine gemeinsame Baugruppe bilden

3. Behälterbehandlungsmaschine nach Anspruch 1 oder 2, **dadurch gekennzeichnet, dass** die Funktionselemente für die gesteuerte Relativbewegung zwischen den Behandlungsblöcken (5, 5a, 5b) und den Behältern (2), beispielsweise diese Funktionselemente bildende Behälterträger (6) mit Hubelement (7) für die Behandlungspositionen (4a, 4b) jedes Behandlungskopfes (5, 5a, 5b) gemeinsam oder getrennt vorgesehen und/oder gemeinsam oder getrennt steuerbar sind.

4. Behandlungsmaschine nach einem der vorhergehenden Ansprüche, **dadurch gekennzeichnet, dass** der wenigstens eine in dem jeweiligen Behandlungsblock (5, 5a, 5b) ausgebildete Flüssigkeitskanal (12) und/oder wenigstens ein dem jeweiligen Behandlungsblock (5, 5a, 5b) oder in dessen Gehäuse (11) ausgebildeter gesteuerter Gas- und/oder Dampfkanal (20) und/oder wenigstes ein in diesem Kanal angeordnetes Steuerventil (14, 21) für sämtliche Behandlungspositionen (4, 4a) jedes Behandlungsblocks (5, 5a, 5b) gemeinsam vorgesehen ist.

5. Behandlungsmaschine nach Anspruch 4, **dadurch gekennzeichnet, dass** sämtliche in dem jeweiligen Behandlungsblock (5, 5a, 5b) ausgebildeten Flüssigkeitskanäle (12) und/oder sämtliche in dem jeweiligen Behandlungsblock (5, 5a, 5b) oder in dessen Gehäuse (11) ausgebildeten gesteuerten Gas- und/oder Dampfkanäle (20) und/oder sämtliche in diesen Kanälen angeordneten Steuerventile (14, 21) für sämtliche Behandlungspositionen (4, 4a) jedes Behandlungsblocks (5, 5a, 5b) gemeinsam vorgesehen sind.

6. Behandlungsmaschine nach einem der vorherigen Ansprüche, **dadurch gekennzeichnet, dass** die im Behandlungsblock (5, 5a, 5b) oder in dessen Gehäuse (11) ausgebildeten gesteuerten Gaswege (20, 21) für sämtliche Behandlungspositionen (4a, 4b) jedes Behandlungsblocks (5, 5a, 5b) gemeinsam vorgesehen sind.

7. Behandlungsmaschine nach einem der vorherigen Ansprüche, **dadurch gekennzeichnet, dass** die im Behandlungsblock (5, 5a, 5b) oder in dessen Gehäuse (11) ausgebildeten gesteuerten Gaswege (20, 21) für die Behandlungspositionen (4a, 4b) jedes Behandlungsblocks (5, 5a, 5b) jeweils getrennt vorgesehen, aber bevorzugt gemeinsam ansteuerbar sind.

8. Behandlungsmaschine nach einem der vorherigen Ansprüche, **dadurch gekennzeichnet, dass** die Sonde eine die Füllhöhe des Füllgutes in dem jeweiligen Behälter (2) bestimmende und axial verstellbare Sonde (16, 16a) ist, und dass für die Sonden (16, 16a) sämtlicher Behandlungspositionen (4a, 4b) jedes Behandlungsblocks (5, 5a, 5b) ein gemeinsames Verstellelement (17) oder ein gemeinsamer Stellantrieb beispielsweise in Form einer Kolben-Zylinder-Anordnung vorgesehen ist.

9. Behandlungsmaschine nach einem der vorhergehenden Ansprüche, **gekennzeichnet durch** ein synchron mit der Bewegung des Transportelementes (3) bewegbares Zentrierelement, z.B. eine Zentriertulpe (8) für die Behälter (8) an den Behandlungspositionen (4a, 4b), wobei die Zentrierelemente jeder Behandlungspositionen (4a, 4b) eigenständig steuerbare Funktionselemente sind.

10. Behandlungsmaschine nach einem der vorherigen Ansprüche, **dadurch gekennzeichnet, dass** die die Füllhöhe bestimmende Sonde (16a) jeder Behandlungsposition (4a, 4b) jedes Behandlungsblocks (5, 5a, 5b) als Rückgasrohr mit einem einen Rückgaskanal (35) bildenden Rohrstück (34) und mit wenigstens einem elektrischen Sondenkontakt (37) ausgebildet ist, der außerhalb des Gaskanals (35) und im Abstand vor einem offenen unteren Ende (35.1) dieses Kanals angeordnet ist.

11. Behälterbehandlungsmaschine nach einem der vorhergehenden Ansprüche, **dadurch gekennzeichnet, dass** die Behandlungspositionen (4a, 4b) jeweils eine Zentriertulpe (8) zum Zentrieren der Behälter (2) aufweisen, und dass die Zentriertulpen (8) der Behandlungspositionen (4a, 4b) jedes Behandlungsblocks (5, 5a, 5b) jeweils einzeln oder gemeinsam in Richtung einer Füllelementachse (FA) auf und ab bewegbar sind.

12. Behandlungsmaschine nach einem der vorhergehenden Ansprüche, **dadurch gekennzeichnet, dass** bei einer Behandlung der Behälter (2) unter Druck für die Behandlungspositionen (4a, 4b) jedes Behandlungsblocks (5, 5a, 5b) jeweils ein gesonderter, den Druck im Innenraum der Behälters (2) erfassender Drucksensor (24) oder für sämtliche Behandlungspositionen (4, 4a, 4b) jedes Behandlungsblocks (5, 5a, 5b) ein gemeinsamer Drucksensor (24) vorgesehen ist.

13. Behälterbehandlungsmaschine nach einem der vorhergehenden Ansprüche, **dadurch gekennzeichnet, dass** die, die Gaswege (20) steuernden Steuerventile (21) pneumatisch betätigbare Ventile sind, die jeweils über Steuerleitungen (27) mit elektrisch betätigbaren Pneumatikventilen (26) verbunden sind.

14. Behälterbehandlungsmaschine nach Anspruch 13, **dadurch gekennzeichnet, dass** bei Ausbildung der Behandlungsblöcke (5b) in der Weise, dass an jeder Behandlungsposition (4a, 4b) die die Gaswege steuernden Steuerventile (21) jeweils gesondert vorgesehen sind, die einander zugeordneten oder entsprechenden Steuerventile (21) über eine Steuerleitung (27) mit einem gemeinsamen Pneumatikventil (26) verbunden sind.

## Claims

1. Container treatment machine with a plurality of treatment positions (4a, 4b) for treating the containers (2) arranged at these positions, configured as a filling machine for filling the containers (2) with a liquid filling product, wherein the treatment positions (4a, 4b), provided at a transport element, namely at a rotor (3), and configured as treatment blocks (5, 5a, 5b), comprise the function elements necessary for the respective treatment, at least the function elements (6, 7, 7.1) for a controlled relative movement between the treatment blocks (5, 5a, 5b) and the containers (2), and for the control of liquid paths and/or gas paths and/or vapour paths (14, 20) for liquid and/or gaseous and/or vaporous treatment medium, and for the monitoring and/or controlling of the treatment cycle and/or actuators or actuator drives (17), wherein the treatment blocks (5, 5a, 5b) form in each case at least two treatment positions (4a, 4b), and wherein at least one function element necessary for the treatment of the containers (2) is provided in common for all the treatment positions (4, 4a) allocated in each case to a treatment block (5, 5a, 5b), and wherein, at the treatment blocks (5, 5a, 5b), for each treatment position (4a, 4b) forming a filling location, at least one filling product opening (13) is formed of a liquid channel (12) which comprises at least one liquid valve (14), wherein the controlled liquid channel (12) is formed in the treatment block (5, 5a, 5b), **characterised in that** a measuring system is provided for determining the filling height and/or filling product quantity and/or the filling product volume in the respective container (2), in the form of a probe (16, 16a) and, if appropriate, also a flow meter (23), wherein the probe (16, 16a) and, if appropriate, the flow meter (23), are provided separately for each treatment position (4a, 4b), and **in that** at least one actuator or actuator drive (17) is provided for the probe (16, 16a) monitoring and/or controlling the containers (2) in common for all the treatment positions (4a, 4b) of each treatment block (5, 5a, 5b).

2. Container treatment machine according to claim 1, **characterised in that** all the treatment positions (4a, 4b) of each treatment block (5, 5a, 5b), as well as the at least one function element necessary for the treatment of the containers (2) and common to all the treatment positions (4, 4a) allocated in each case to a treatment block (5, 5a, 5b), are provided at or in a common housing (11) and/or form a common module group.

3. Container treatment machine according to claim 1 or 2, **characterised in that** the function elements for the controlled relative movement between the treatment blocks (5, 5a, 5b) and the containers (2), for example container carriers (6) forming these function elements with a lifting element (7) for the treatment positions (4a, 4b) of each treatment block (5, 5a, 5b), are provided in common or separately and/or can be controlled in common or separately.

4. Container treatment machine according to any one of the preceding claims, **characterised in that** the at least one liquid channel (12) formed in the respective treatment block (5, 5a, 5b), and/or at least one controlled gas channel and/or vapour channel (20) formed in the respective treatment block (5, 5a, 5b) or in its housing (11), and/or at least one control valve (14, 21) arranged in this channel, are provided in common for all the treatment positions (4, 4a) of each treatment block (5, 5a, 5b).

5. Container treatment machine according to claim 4, **characterised in that** all the liquid channels (12) formed in the respective treatment block (5, 5a, 5b), and/or all the controlled gas channels and/or vapour channels (20) formed in the respective treatment block (5, 5a, 5b) or in its housing (11), and/or all the control valves (14, 21) arranged in these channels, are provided in common for all the treatment positions (4, 4a) of each treatment block (5, 5a, 5b).

6. Container treatment machine according to any one of the preceding claims, **characterised in that** the controlled gas paths (20, 21) formed in the treatment block (5, 5a, 5b) or in its housing (11) are provided in common for all the treatment positions (4a, 4b) of each treatment block (5, 5a, 5b).

7. Container treatment machine according to any one of the preceding claims, **characterised in that** the controlled gas paths (20, 21) formed in the treatment block (5, 5a, 5b) or in its housing (11) are provided in each case separately for the treatment positions (4a, 4b) of each treatment block (5, 5a, 5b), but preferably can be controlled in common.

8. Container treatment machine according to any one of the preceding claims, **characterised in that** the probe is a probe (16, 16a) which determines the filling height of the filling product in the respective container (2) and is axially adjustable, and that for all the probes (16, 16a) of all the treatment positions (4a, 4b) of each treatment block (5, 5a, 5b) a common adjustment element (17) or a common actuator drive is provided, for example in the form of a piston-cylinder arrangement.

9. Container treatment machine according to any one of the preceding claims, **characterised by** a centring element which is movable in synchrony with the movement of the transport element (3), for example a centring tulip (8), for the containers (2) at the treatment positions (4a, 4b), wherein the centring elements of each treatment position (4a, 4b) are independently controllable function elements.

10. Container treatment machine according to any one of the preceding claims, **characterised in that** the probe (16a) determining the filling height of each treatment positions (4a, 4b) of each treatment block (5, 5a, 5b) is configured as a return gas tube with a tube piece (34) forming a return gas channel (35), and comprises at least one electrical probe contact (37), which is arranged outside the gas channel (35) and at a distance interval before an open lower end (35.1) of this channel.

11. Container treatment machine according to any one of the preceding claims, **characterised in that** the treatment positions (4a, 4b) comprise in each case a centring tulip (8) for the centring of the containers (2), and that the centring tulips (8) of the treatment positions (4a, 4b) of each treatment block (5, 5a, 5b) are movable upwards and downwards in each case individually or in common in the direction of a filling element axis (FA).

12. Container treatment machine according to any one of the preceding claims, **characterised in that**, with the treatment of the containers (2) under pressure, a pressure sensor (24) is provided for the treatment positions (4a, 4b) of each treatment block (5, 5a, 5b), separate in each case, detecting the pressure in the interior of the container (2), or that a common pressure sensor (24) is provided for all the treatment positions (4, 4a, 4b) of each treatment block (5, 5a, 5b).

13. Container treatment machine according to any one of the preceding claims, **characterised in that** the control valves (21) controlling the gas paths (20) are pneumatically actuatable valves, which in each case are connected by control lines (27) to electrically actuatable pneumatic valves (26).

14. Container treatment machine according to claim 13, **characterised in that**, with the configuration of the treatment blocks (5b) in such a way that, at each treatment position (4a, 4b), the control valves (21) controlling the gas paths are provided in each case separately, and the control valves (21), allocated to one another or as corresponding valves, are connected by a control line (27) to a common pneumatic valve (26).

## Revendications

1. Machine de traitement de récipient avec une pluralité de positions de traitement (4a, 4b) pour le traitement de récipients (2) agencés sur ces positions, réalisée comme machine de remplissage pour le remplissage de récipients (2) avec un produit de remplissage liquide, dans laquelle les positions de traitement prévues sur un élément de transport, à savoir sur un rotor (3) et réalisées sur des blocs de traitement (5, 5a, 5b) présentent des éléments fonctionnels nécessaires au traitement respectif, au moins des éléments fonctionnels (6.7, 7.1) pour un mouvement relatif commandé entre les blocs de traitement (5, 5a, 5b) et les récipients (2) et pour la commande de voies de liquide et/ou de gaz et/ou de vapeur (14, 20) pour des milieux de traitement liquides et/ou gazeux et/ou sous vapeur et pour une surveillance et/ou commande du déroulement de traitement et/ou des organes de réglage ou entraînements de réglage (17), dans laquelle les blocs de traitement (5, 5a, 5b) forment respectivement au moins deux positions de traitement (4a, 4b) et dans laquelle
au moins un élément fonctionnel nécessaire au traitement des récipients (2) est prévu en commun pour toutes les positions de traitement (4, 4a) associées respectivement à un bloc de traitement (5, 5a, 5b), dans laquelle au moins une ouverture de sortie de produit de remplissage (13) d'un canal de liquide (12) présentant au moins une soupape de liquide (14) est formée sur les blocs de traitement (5, 5a, 5b) pour chaque position de traitement (4a, 4b) formant un point de remplissage, dans laquelle le canal de liquide (12) commandé est réalisé dans le bloc de traitement (5, 5a, 5b), **caractérisée en ce que**
un système de mesure déterminant la hauteur de remplissage et/ou la quantité de produit de remplissage et/ou le volume de produit de remplissage dans le récipient (2) respectif sous la forme d'une sonde (16, 16a) et éventuellement d'un débitmètre (23) est prévu,
dans lequel la sonde (16, 16a) et éventuellement le débitmètre (23) pour chaque position de traitement (4a, 4b) est prévue séparément, et **en ce que**
au moins un organe de réglage ou entraînement de réglage (17) de la sonde (16, 16a) commandant et/ou surveillant le traitement des récipients (2) est prévu en commun pour toutes les positions de traitement (4a, 4b) de chaque bloc de traitement (5, 5a, 5b).

2. Machine de traitement de récipient selon la revendication 1, **caractérisée en ce que** toutes les positions de traitement (4a, 4b) de chaque bloc de traitement (5, 5a, 5b) ainsi que l'au moins un élément fonctionnel commun à toutes les positions de traitement (4a, 4a) associées respectivement à un bloc de traitement (5, 5a, 5b) et nécessaires au traitement des récipients (2) sont prévues sur ou dans un boîtier commun (11) et/ou forment un bloc commun.

3. Machine de traitement de récipient selon la revendication 1 ou 2, **caractérisée en ce que** les éléments fonctionnels pour le mouvement relatif commandé entre les blocs de traitement (5, 5a, 5b) et les récipients (2), par exemple des supports de récipient formant ces éléments fonctionnels (6) sont prévus ensemble ou séparément avec un élément de levage (7) pour les positions de traitement (4a, 4b) de chaque bloc de traitement (5, 5a, 5b) et/ou peuvent être commandés ensemble ou séparément.

4. Machine de traitement selon l'une des revendications précédentes, **caractérisée en ce que** l'au moins un canal de liquide (12) réalisé dans le bloc de traitement respectif (5, 5a, 5b) et/ou au moins un canal de gaz et/ou de vapeur (20) commandé réalisé dans le bloc de traitement respectif (5, 5a, 5b) ou dans son boîtier (11) et/ou au moins une soupape de commande (14, 21) agencée dans ce canal est prévue ensemble pour toutes les positions de traitement (4, 4a) de chaque bloc de traitement (5, 5a, 5b).

5. Machine de traitement selon la revendication 4, **caractérisée en ce que** tous les canaux de liquide (12) réalisés dans le bloc de traitement (5, 5a, 5b) respectif et/ou tous les canaux de gaz et/ou de vapeur (20) commandés réalisés dans le bloc de traitement (5, 5a, 5b) respectif ou dans son boîtier (11) et/ou toutes les soupapes de commande (14, 21) agencées dans ces canaux sont prévues ensemble pour toutes les positions de traitement (4, 4a) de chaque bloc de traitement (5, 5, 5b).

6. Machine de traitement selon l'une des revendications précédentes, **caractérisée en ce que** les voies de gaz (20, 21) commandées réalisées dans le bloc de traitement (5, 5a, 5b) ou dans son boîtier (11) sont prévues ensemble pour toutes les positions de traitement (4a, 4b) de chaque bloc de traitement (5, 5a, 5b).

7. Machine de traitement selon l'une des revendications précédentes, **caractérisée en ce que** les voies de gaz (20, 21) commandées réalisées dans le bloc de traitement (5, 5a, 5b) ou dans son boîtier (11) pour les positions de traitement (4a, 4b) de chaque bloc de traitement (5, 5a, 5b) sont prévues respectivement séparément mais sont de préférence commandables ensemble.

8. Machine de traitement selon l'une des revendications précédentes, **caractérisée en ce que** la sonde est une sonde (16, 16a) réglable axialement et déterminant la hauteur de remplissage du produit de remplissage dans le récipient (2) respectif, et **en ce que** pour les sondes (16, 16a) de toutes les positions de traitement (4a, 4b) de chaque bloc de traitement (5, 5a, 5b), un élément de réglage (17) commun ou un entraînement de réglage commun est prévu par exemple sous la forme d'un agencement de piston et cylindre.

9. Machine de traitement selon l'une des revendications précédentes, **caractérisée par** un élément de centrage mobile de manière synchrone avec le mouvement de l'élément de transport (3), par exemple une tulipe de centrage (8) pour les récipients (2) sur les positions de traitement (4a, 4b), dans laquelle les éléments de centrage de chaque position de traitement (4a, 4b) sont des éléments fonctionnels commandables de manière autonome.

10. Machine de traitement selon l'une des revendications précédentes, **caractérisée en ce que** la sonde (16a) déterminant la hauteur de remplissage de chaque position de traitement (4a, 4b) de chaque bloc de traitement (5, 5a, 5b) est réalisée comme tube de gaz de retour avec une pièce tubulaire (34) formant un canal de gaz de retour (35) et avec au moins un contact de sonde (37) électrique qui est agencé en dehors du canal de gaz (35) et à distance devant une extrémité inférieure ouverte (35.1) de ce canal.

11. Machine de traitement de récipient selon l'une des revendications précédentes, **caractérisée en ce que** les positions de traitement (4a, 4b) présentent respectivement une tulipe de centrage (8) pour le centrage des récipients (2), et **en ce que** les tulipes de centrage (8) des positions de traitement (4a, 4b) de chaque bloc de traitement (5, 5a, 5b) sont mobiles vers le haut et le bas respectivement individuellement ou ensemble en direction d'un axe d'élément de remplissage (FA).

12. Machine de traitement selon l'une des revendications précédentes, **caractérisée en ce que** lors d'un traitement des récipients (2) sous pression pour les positions de traitement (4a, 4b) de chaque bloc de traitement (5, 5a, 5b), respectivement un capteur de pression (24) séparé détectant la pression dans l'espace intérieur des récipients (2) ou pour toutes les positions de traitement (4, 4a, 4b) de chaque bloc de traitement (5, 5a, 5b), un capteur de pression commun (24) est prévu.

13. Machine de traitement de récipient selon l'une des revendications précédentes, **caractérisée en ce que** les soupapes de commande (21) commandant les voies de gaz (20) sont des soupapes actionnables pneumatiquement qui sont reliées respectivement par des conduites de commande (27) aux soupapes pneumatiques (26) actionnables électriquement.

14. Machine de traitement de récipient selon la revendication 13, **caractérisée en ce que** lors de la réalisation des blocs de traitement (5b) de manière à ce que sur chaque position de traitement (4a, 4b), les soupapes de commande (21) commandant les voies de gaz soient prévues respectivement séparément, les soupapes de commande (21) associées les unes aux autres ou correspondantes sont reliées par une conduite de commande (27) à une soupape pneumatique commune (26).
